# EUROPÄISCHE PATENTSCHRIFT

(11) **EP 2 125 600 B1**
(45) Veröffentlichungstag und Bekanntmachung des Hinweises auf die Patenterteilung: **18.07.2012**
(21) Anmeldenummer: 08707082.7
(22) Anmeldetag: 17.01.2008
(51) Int. Cl.: B67C 3/28, B67C 3/06, B67C 3/10

(54) **VERFAHREN ZUM FÜLLEN VON FLASCHEN ODER DERGLEICHEN BEHÄLTER MIT EINEM FLÜSSIGEN FÜLLGUT UNTER GEGENDRUCK SOWIE FÜLLMASCHINE ZUM DURCHFÜHREN DIESES VERFAHRENS**
METHOD FOR FILLING BOTTLES OR SIMILAR CONTAINERS WITH A LIQUID PRODUCT UNDER COUNTERPRESSURE AND FILLING MACHINE FOR CARRYING OUT THIS METHOD
PROCÉDÉ POUR REMPLIR DES BOUTEILLES OU RÉCIPIENTS SIMILAIRES D'UN PRODUIT LIQUIDE PAR CONTRE-PRESSION, ET MACHINE DE REMPLISSAGE POUR LA MISE EN OEUVRE DE CE PROCÉDÉ

(30) Priorität: 23.02.2007 DE 102007009435
(43) Veröffentlichungstag der Anmeldung: 02.12.2009
(73) Patentinhaber: KHS GmbH, 44143 Dortmund (DE)
(72) Erfinder: CLÜSSERATH, Ludwig, 55543 Bad Kreuznach (DE); KRULITSCH, Dieter-Rudolf, 55545 Bad Kreuznach (DE); HÄRTEL, Manfred, 55559 Bretzenheim (DE)
(86) Internationale Anmeldenummer: PCT/EP2008/000316
(87) Internationale Veröffentlichungsnummer: WO 2008/101572

(56) Entgegenhaltungen:
- EP-A- 1 162 167
- EP-A- 1 216 952
- EP-A- 1 584 601

## Beschreibung

Die Erfindung bezieht sich auf ein Verfahren gemäß Oberbegriff Patentanspruch 1 sowie auf eine Füllmaschine gemäß Oberbegriff Patentanspruch 12.

Das Füllen von Flaschen oder dergleichen Behälter mit einem flüssigen Füllgut, insbesondere auch mit einem kohlensäurehaltigen Füllgut, beispielsweise mit Bier unter Verwendung von Gegendruck mit einem Einkammerfüllsystem ist bekannt. Das Füllgut wird hierbel In einem für eine Vielzahl von Füllelementen einer Füllmaschine umlaufender Bauart gemeinsamen Kessel bereitgestellt, dessen Innenraum in einen vom Füllgut eingenommenen Flüssigkeitsraum und in einen darüber liegenden, von einem Inertgas eingenommenen Gasraum unterteilt ist. Das Inertgas ist dabei in der Regel CO₂ oder CO₂-Gas. Der gesamte Kessel und sein Inhalt stehen dabei unter Fülldruck.

Vor dem eigentlichen Füllen erfolgt jeweils ein Vorspannen jedes in Dichtlage am Füllelement angeordneten Behälters auf den Fülldruck mit Inertgas. Als Spanngas wird hierfür zumindest teilweise das Im Gasraum des Kessels enthaltene inertgas verwendet, welches dazu aus dem Kessel entnommen wird. Während des Füllens wird das aus dem jeweiligen Behälter durch das zufliesende Füllgut verdrängte Spann- oder inertgas teilweise in einen für sämtliche Füllelemente der Füllmaschine gemeinsamen rotorseitigen Rückgaskanal, teilweise aber u.a. aus wirtschaftlichen Gesichtspunkten, d.h. zur Reduzierung des Inertgas-Verbrauchs, auch in den Gasraum des Kessels zurückgeführt.

Um die Haltbarkeit und Qualität des abgefüllten Füllgutes zu erhöhen, ist es ferner bekannt, den Innenraum der in Dichtlage mit den Füllelementen befindlichen Behälter vor dem Vorspannen ein- oder mehrmals mit Inertgas zu spülen, wobei vor und/oder nach jedem Spülen eine Evakuierung der Behälter erfolgt, und zwar durch gesteuertes Verbinden des jeweiligen Behälterinnenraumes mit einem für sämtliche Füllelemente gemeinsamen rotorseitigen Vakuumkanal.

Aus der EP 1 216 952 A1 ist beispielsweise ein derartiger Füller bekannt, der für sämtliche Füllelemente einen gemeinsamen ringartigen Rückgaskanal aufweist, wobei während des Füllens inertgas aus den Behältem (2) durch das zufließende Füllgut in diesen Rückgaskanal hinein verdrängt wird.

Trotz des Evakuierens und Spülens verbleibt aber ein geringer Luft- oder Sauerstoffanteil auch in den vorgespannten Behältern, so dass während des Füllens nicht nur Inertgas bzw. CO₂-Gas In den Gasraum des Kessels zurückgeführt wird, sondern mit diesem auch ein gewisser Anteil an Luft bzw. Sauerstoff. Hierdurch kommt es bereits Im Kessel zu einer Aufnahme von Sauerstoff durch das Füllgut, und zwar an der Grenzfläche zwischen dem Füllgut und dem darüber befindlichen inertgas Sauerstoff-Gemischs, was zu einer Beeinträchtigung der Haltbarkeit und Qualität des abgefüllten Füllgutes führt.

Aufgabe der Erfindung ist es, ein Verfahren sowie eine Füllmaschine aufzuzeigen, welches bzw. welche bei einem möglichst geringen Verbrauch an Inertgas, insbesondere CO₂-Gas und damit bei einer möglichst wirtschaftlichen Arbeitsweise die Sauerstoffaufnahme des Füllgutes im Kessel sowie die damit verbundenen Nachteile vermeidet.

Zur Lösung dieser Aufgabe Ist ein Verfahren entsprechend dem Patentanspruch 1 ausgebildet. Eine Füllmaschine ist Gegenstand des Patentanspruches 12.

Die Besonderheit der Erfindung besteht darin, dass am Rotor der Füllmaschine wenigstens ein zusätzlicher, als Gassenke dienender Gaskanal vorgesehen ist, der über eine Gasverbindung oder -leitung mit dem Gasraum des Kessels in Verbindung steht und aus dem (zusätzlichen Gaskanal) das Vorspannen der Behälter mit dem inertgas unter Fülldruck erfolgt.

Während des Füllens wird ein Teil des aus den Behältern verdrängten Vorspann - oder Inertgases in diesen zusätzlichen, als Gassenke dienenden Kanal zurückgeführt. Der andere Teil des verdrängten Vorspanngases gelangt In den Rückgaskanal. Durch die übliche Steuerung der Füllelemente bzw. deren Gaswege ist auch unter Berücksichtigung des Gasaustausches zwischen den Füllelementen sichergestellt, dass die an den gemeinsamen als Gassenke dienenden Kanal während des Füllens zurückgeführte Menge an Inertgas höchstens gleich, bevorzugt aber kleiner ist als die diesem zusätzlichen Kanal beim Vorspannen der Behälter entnommene Menge an inertgas. Dadurch, dass in der bevorzugten Ausführungsform die durch die Gesamtheit aller Füllventile zum Vorspannen entnommene Gasmenge stets größer ist, als die, während des Füllens In den zusätzlichen Gaskanal abgegebene Menge an Inertgas, herrscht im zusätzlichen Gaskanal stets ein Gasmangel.

Hierdurch kann aus dem zusätzlichen Kanal Luft- oder Sauerstoff enthaltendes inertgas nicht an den Gasraum des Kessels gelangen. Es bildet sich vielmehr eine Gasströmung aus dem Gasraum des Kessels in den als Gassenke dienenden Kanal aus. Zum Ausgleich des Gasdefizits bzw. zur Aufrechterhaltung des Fülldruck im Gasraum des Kessels wird diesem Gasraum gesteuert Inertgas zugeführt.

Weiterbildungen der Erfindung sind Gegenstand der Unteransprüche. Die Erfindung wird im Folgenden anhand der Figuren an einen Ausführungsbeispiel naher erfäutert. Es zeigen:
- Flg. 1: in schematischer Funktionsdarstellung eine Draufsicht auf die mit einem Verschließer kombinierte Füllmaschine;
- Fig. 2: in vereinfachter Darstellung ein Füllelement einer Füllmaschine umlaufender Bauart zum Füllen von Flaschen oder dergleichen Behälter mit einem flüssigen Füllgut unter Gegendruck.

In den Figuren Ist 1 eine Füllmaschine zum Füllen von als Flaschen 2 ausgebildeten Behältern mit einem CO₂-haltigen flüssigen Füllgut, beispielsweise Bier. Die Füllmaschine 1 besitzt hierfür in bekannter Weise am Umfang eines um eine vertikale Maschinenachse umlaufend angetriebenen Rotors 3 (Pfeil A) in gleichmäßigen Winkelabstanden verteilt eine Vielzahl von Füllstationen 4, die jeweils aus einem bei der dargestellten Ausführungsform füllrohrlosen Füllelement 5 und aus einem unterhalb dieses Füllelementes 5 angeordneten Flaschen- oder Behälterträger 6 In Form eines durch eine Hubvorrichtung gesteuert auf- und ab bewegbaren Flaschentellers bestehen.

Wie In Figur 1 schematisch gezeigt, werden die zu füllenden Flaschen 2 der Füllmaschine 1 als Behälterstrom 2.1 aufrecht stehend über einen Transporteur 7 zugeführt und gelangen jeweils einzeln über einen Behältereinlauf 8 an eine der Füllpositionen 4, in der die jeweilige Flasche 2 mit Ihrer Flaschenachse in vertikaler Richtung orientiert auf dem zunächst abgesenkten Behälterträger 6 aufsteht. Nach dem Anheben der jeweiligen Flasche 2 mit dem Behälterträger 6 in Dichtlage gegen das Füllelement 5 wird der Füllprozess eingeleitet. Die gefüllten Flaschen 2 gelangen über einen Auslauf oder eine Übergabestern 9 an den Verschlleßer 10. Die gefüllten und verschlossenen Flaschen 2 werden über einen Maschinenauslauf 11 auf den Transporteur 7 ausgeleitet.

Der während der Drehbewegung (Pfeil A) des Rotors 3 an jeder Füllposition 4 durchgeführte Füllprozess besteht entsprechend der Figur 2 aus einer Vielzahl von aufeinander folgenden Prozessschritten, die jeweils in den in der Figur 2 mit W1 - W11 1 bezeichneten Winkelbereichen der Drehbewegung des Rotors 3 erfolgen, und zwar:
W1: Evakuieren bzw. Vorevakuieren der Flaschen 2,
W2: erstes CO₂-Spülen der Flaschen 2,
W3: Evakuieren der Flaschen 2,
W4: zweites CO₂-Spülen der Flaschen 2,
W5: Evakuieren bzw. Endevakuieren der Flaschen 2,
W6: Teilvorspannen der Flaschen 2 mit CO₂,
W7: Vorspannen der Flaschen 2 mit CO₂,
W8: Füllen der Flaschen 2 unter Gegendruck (Fülldruck),
W9: Brems- und Korrekturfüllen der Flaschen 2,
W10: Füllende, Vorentlasten und Beruhigen,
W11: Restentlasten.

Grundsätzlich ist es beispielsweise auch möglich, den Füllprozess in vereinfachter Form durchzuführen, und zwar z.B. in der Form, dass auf das zweite CO₂-Spülen (Winkelbereich W4) und das nachfolgende Evakuieren (Winkelbereich W5) verzichtet wird, also nach dem ersten CO₂-Spülen (Winkelbereich W2) und dem anschließenden Evakuleren (Winkelbereich W3) bereits das Tellvorspannen (Winkelbereich W6) mit dem anschließenden Vorspannen (Winkelbereich W7) folgen.

Jedes Füllelement 5 besteht aus einem am Umfang des Rotors 3 befestigten Gehäuse 12, in welchem u.a. ein Flüssigkeitskanal 13 ausgebildet ist, der mit seinem in der Figur 2 oberen Ende über eine Flüssigkeitsverbindung oder Leitung 14 mit einem für sämtliche Füllelemente 5 der Füllmaschine 1 gemeinsamen Kessel 15 in Verbindung steht, wie In Figur 2 dargestellt. Zumindest während des Füllbetriebes ist der Kessel 15 über seinen Versorgungsanschluss 15.3 teilweise mit dem flüssigen Füllgut gefüllt, so dass der Innenraum des Kessels 15 einen unteren, vom flüssigen Füllgut eingenommenen Tell- oder Flüssigkeitsraum 15.1 und einen darüber liegenden Teil - oder Gasraum 15.2 bildet, der von dem unter Druck (Fülldruck) stehenden inertgas bzw. CO₂-Gas eingenommen ist, welches dem Gasraum 15.2 gesteuert über eine CO₂-Gasversorgungsleitung 16 mit Steuerventil 16.1 zugeführt wird.

Der Flüssigkeitskanal 13 jedes Füllelementes 5 bildet an der Unterseite dieses Elementes weiterhin eine Abgabeöffnung 17 mit Dichtung 17.1, gegen die die jeweilige Flasche 2 während des Füllprozesses mit Ihrer Flaschenmündung in Dichtlage durch den Behälterträger 6 angepresst anliegt. Im Flüssigkeitskanal 13 ist ein Flüssigkeitsventil 18 angeordnet, welches über ein beispielsweise pneumatisch gesteuertes Betätigungselement am Beginn des Füllens (Winkelbereich W8) gesteuert geöffnet und am Ende des Brems- und Korrekturfüllens (Winkelbereich W9) gesteuert geschlossen wird, und zwar bei der dargestellten Ausführungsform füllhöhengesteuert durch eine während des Füllprozesses in die jeweilige Flasche 2 hinein reichende Sonde 20.

In einem Ventilstößel 18.1, der auch den Ventilkörper 18.2 des Flüssigkeitsventils 18 bildet und mit dem Betätigungselement verbunden ist, ist ein an der Abgabeöffnung 16 offener, die Sonde 20 ringförmig umschließender Gaskanal 21 ausgebildet, der gemeinsamer Bestandteil von mehreren im Gehäuse 12 ausgebildeten gesteuerten Gaswegen ist.

Diese weisen bei der dargestellten Ausführungsform drei Steuerventile 22, 23 und 24 auf, die im nicht aktivierten Zustand jeweils geschlossen sind. Die Steuerventile 22 - 23 sind ausgangsseitig jeweils mit einem gemeinsamen, mit dem Gaskanal 21 in Verbindung stehenden Gaskanal 25 verbunden. Weiterhin sind im Gehäuse 12 jedes Füllelementes 5 zur Ausbildung der Gaswege Gaskanäle 26 - 28 vorgesehen, von denen der Gaskanal 26 den Eingang des Steuerventils 22 mit einem rotorseitigen Rückgaskanal 29, der Gaskanal 27 den Eingang des Steuerventils 23 mit einem rotorseitigen Vakuumkanal 30 und der Gaskanal 28 den Eingang des Steuerventils 24 mit einem zusätzlichen rotorseitigen Gaskanal 31 verbindet, der in der nachstehend noch näher beschriebenen Weise als Gassenke dient und eine wesentliche Besonderheit der Füllmaschine 1 darstellt.

Der Rückgaskanal 29, der Vakuumkanal 30 und der zusätzliche Kanal 31 sind jeweils im Rotor 3 als Ringkanäle ausgebildet, die die vertikale Maschinenachse konzentrisch umschließen und für sämtliche Füllelemente 5 der Füllmaschine 1 gemeinsam vorgesehen sind.

Der zusätzliche Gaskanal 31 ist über eine Rohrleitung 32, die ein im Vergleich zum Volumen des Gaskanals 31 sehr viel kleineres Volumen aufweist, ständig mit dem Gasraum 15.2 verbunden.

Entsprechend dem vorstehend beschriebenen Verlaufs des Füllprozesses erfolgt nach Anheben der jeweiligen an einer Füllposition 4 befindlichen, zu füllende Flasche 2 in die Dichtlage gegen das Füllelement 5 ein Evakuieren des Flascheninnenraumes. Hierfür wird bei geschlossenem Flüssigkeitsventil 18 das Steuerventil 23 geöffnet und damit der Innenraum der betreffenden Flasche 2 über die füllelementseitigen Gaskanäle 21, 25 und 27 mit dem Vakuumkanal 30 verbunden.

Nach diesem Vorevakuieren erfolgt bei wieder geschlossenem Steuerventil 23 ein Spülen des Flascheninnenraumes mit Inert- bzw. CO₂-Gas, und zwar aus dem rotorseitigen Rückgaskanal 29 durch Öffnen des Steuerventils 22, so dass der Innenraum der betreffenden Flasche 2 über die füllelementseitigen Gaskanäle 21, 25 und 26 mit diesem Rückgaskanal 29 verbunden ist. Das Inertgas-Spülen aus dem Rückgaskanal 29 ist möglich, weil in dem Rückgaskanal 29 durch den Gasaustausch zwischen den Fülleelementen 5 genügend CO₂-Gas unter Druck zur Verfügung steht, welches aus den Flaschen 2 während des Füllens und des Brems- und Korrekturfüllens in den Rückgaskanal 29 verdrängt wird.

Nach dem CO₂-Spülen erfolgt bei geschlossenem Steuerventil 22 ein erneutes Evakuieren des Flascheninnenraumes durch Öffnen des Steuerventils 23. Nach diesem Verfahrensschritt können dann beispielsweise das Teilvorspannen (Winkelbereich W6) und das anschließende Vorspannen (Winkelbereich W7) eingeleitet werden. Bevorzugt erfolgt aber zuvor noch ein weiteres CO₂-Spülen des Flascheninnenraumes aus dem Rückgaskanal 29 durch Öffnen des Steuerventiles 22 und daran an schließend bei wieder geschlossenem Steuerventil 22 ein weiteres Evakuieren des Flascheninnenraumes durch Öffnen des Steuerventiles 23.

Das Teilvorspannen erfolgt ebenfalls aus dem Rückgaskanal 29 durch Öffnen des Steuerventils 22, während das endgültige Vorspannen des jeweiligen Flascheninnenraumes auf den im Kessel 15 herrschenden Fülldruck dann aber aus dem zusätzlichen Kanal 31 durch Öffnen des Steuerventils 24 erfolgt.

Für das anschließende Füllen wird bei geöffnetem Steuerventil 24 das Flüssigkeitsventil 18 geöffnet, so dass das flüssige Füllgut aus dem Flüssigkeitsraum 15.1 über die Flüssigkeitsverbindung 14, den Flüssigkeitskanal 13 und die Abgabeöffnung 17 dem Innenraum der betreffenden Flasche 2 zufließt. Hierbei strömt das aus der Flasche 2 durch das zufließende Füllgut verdrängte CO₂-Gas teilweise in den zusätzlichen Gaskanal 31, zum größten Teil aber über die gedrosselte Gasverbindung 33 in den Rückgaskanal 29.

Für das das Füllen beendende Brems- und Korrekturfüllen wird das Steuerventile 24 geschlossen, so dass das von dem der Flasche 2 nunmehr gebremst zufließenden Füllgut verdrängte CO₂-Gas ausschließlich über eine ebenfalls im Gehäuse 12 jedes Füllelementes 5 ausgebildete, gedrosselte und mit einem Rückschlagventil versehene Gasverbindung 33 in den Rückgaskanal 29 strömt. Das Brems- und Korrekturfüllen wird durch Schließen des Flüssigkeitsventils 18 beendet. Im Anschluss daran erfolgen das Vorentlasten, Beruhigen und Restentlasten.

Da das Vorspannen der Flaschen 2 aus dem zusätzlichen Gaskanal 31 erfolgt und ein Großteil der CO₂-Gasmenge, die aus dem jeweiligen Flascheninnenraum während des Füllens sowie Brems- und Korrekturfüllens durch das zufließende Füllgut verdrängt wird, in den Rückgaskanal 29 gelangt, entsteht in dem zusätzlichen Gaskanal 31, aber auch im Kessel 15 ein Defizit an CO₂-Gas, welches gesteuert über die Leitung 16 ausgeglichen wird. Dies bedeutet insbesondere, dass sich eine permanente CO₂-Gasströmung in der Leitung 32 vom Gasraum 15.2 in den Gaskanal 31 ausbildet und somit während des Füllens aus den Flaschen 2 verdrängtes und noch Anteile an Luft bzw. Sauerstoff enthaltendes CO₂-Gas allenfalls in den relativ großvolumigen Gaskanal 31, nicht aber über die Leitung 32 in den Gasraum 15.2 des Kessels 15 gelangen kann. Hierdurch ist eine Sauerstoffaufnahme an der Grenzfläche zwischen dem flüssigen Füllgut und der CO²-Atmosphäre, d.h. an der Grenzfläche zwischen dem Flüssigkeitsraum 15.1 und dem Gasraum 15.2 im Kessel 15 wirksam verhindert, wodurch der Sauerstoffgehalt in dem in die Flaschen 2 abgefüllten Füllgut wesentlich reduziert und dadurch die Haltbarkeit und Qualität des Produktes wesentlich verbessert werden.

Die Erfindung wurde voranstehend an einem Ausführungsbeispiel beschrieben. Es versteht sich, dass Änderungen sowie Abwandlungen möglich sind, ohne dass dadurch der der Erfindung zugrunde liegende Gedanke verlassen wird.

So ist z.B. vorgesehen, den zusätzlichen Kanal 31 und/oder die Verbindungsleitung 32 mittels eines zusätzlichen, verschließbaren Gaskanals direkt mit dem Rückgaskanal 29 zu verbinden. Diese Vorgehensweise ist z.B. dann von besonderem Vorteil, wenn es zu Unterbrechungen in der Flaschenzufuhr an die Füllmaschine kommt, da es in einem solchen Fall dazu kommen kann, dass das, durch die eigentlichen Füllvorgänge entstehende Gasangebot im zusätzlichen Kanal 31 die, aus den Spül- und Vorspannvorgängen entstehende Gasnachfrage übersteigt, wodurch überschüssiges Gas in den Kessel 15 gelangen könnte. Durch den erfindungsgemäß vorgeschlagenen, z.B. mittels eines steuerbaren Ventils verschließbaren Gasweg zwischen zu- - sätzlichen Kanal 31 und dem Rückgaskanal 29 wird in einer solchen Situation überflüssiges Gas aus dem zusätzlichen Kanal 31 direkt in den Rückgaskanal 29 geleitet, wodurch ein Rückströmen sauerstoffhaltigen Gases in den Kessel 15 sicher vermieden ist.

In der vorstehenden Beschreibung wurde ausschließlich auf Füllsysteme Bezug genommen, welche die zufüllenden Behälter vor dem eigentlichen Füllen zumindest einmal Spülen, um die im Behälter enthaltende, sauerstoffhaltige Luft durch ein Inertgas zu ersetzen. Aufgrund der Vielzahl der dazu erforderlichen Verfahrensschritte und des zwingend erforderlichen technischen Aufwandes stellt diese Anwendung die höchsten technischen Anforderungen, welche durch die vorliegende Erfindung gelöst wurden. Es versteht sich von selbst, dass die vorliegende Erfindung auch für Füllsysteme zur Anwendung gelangen kann, die auf Spülen der Behälter verzichten.

### Bezugszeichenliste

- 1: Füll- und Verschließmaschine
- 2: Flasche
- 2.1: Behälterstrom
- 3: Rotor der eigentlichen Füllmaschine
- 4: Füllposition
- 5: Füllelement
- 6: Behälterträger
- 7: Transporteur
- 8: Behälter- oder Maschineneinlauf
- 9: Auslauf oder Übergabestern
- 10: Verschlieβer
- 11: Maschinenauslauf
- 12: Gehäuse des Füllelementes 5
- 13: Flüssigkeitskanal
- 14: Flüssigkeitsverbindung
- 15: Kessel
- 15.1: Flüssigkeitsraum
- 15.2: Gasraum
- 15.3: Versorgungsanschluss
- 16: CO₂-Gasversorgungsleitung
- 16.1: Steuerventil
- 17: Abgabeöffnung
- 17.1: Dichtung an der Abgabeöffnung 17
- 18: Flüssigkeitsventil
- 18.1: Stößel
- 18.2: Ventilkörper
- 20: Sonde
- 21: Gaskanal
- 22,23,24: Steuerventil
- 25 - 28: Gaskanal
- 29: Rückgaskanal
- 30: Vakuumkanal
- 31: zusätzlicher Kanal bzw. Gassenke
- 32: Verbindungsleitung
- 33: gedrosselte Gasverbindung im Füllelement 5
- A: Drehrichtung des Rotors
- B: Strömungsrichtung in der Leitung 32
- W1 - W11: Winkelbereich der Drehbewegung des Rotors 3

## Patentansprüche

1. Verfahren zum Füllen von Flaschen oder dergleichen Behältern (2) mit einem flüssigen Füllgut unter Gegendruck, unter Verwendung einer Füllmaschine (1) die an einem Rotor (3) mehrere Füllelemente (5), einen für die Füllelemente (5) gemeinsamen Kessel (15), dessen Innenraum einen von dem flüssigen Füllgut eingenommenen Flüssigkeitsraum (15.1) sowie einen Gasraum (15.2) über dem Füllgut für ein unter Druck (Fülldruck) stehendes inertgas bildet, wenigstens einen für sämtliche Füllelemente (5) oder für jeweils eine Gruppe von Füllelementen (5) gemeinsamen Rückgaskanal (29) sowie einen für sämtliche Füllelemente (5) oder für eine Gruppe von Füllelementen (5) gemeinsamen zusätzlichen Gaskanal (31) aufweist, der über wenigstens eine rotorseitige Gasverbindung (32) an den Gasraum (15.2) des Kessels (15) angeschlossen ist, wobei vor dem Füllen der Innenraum der Behälter (2) jeweils über einen gesteuerten Gasweg (21, 24, 28) jedes Füllelementes (5) mit dem unter Fülldruck stehenden Inertgas aus dem zusätzlichen Gaskanal (31) vorgespannt wird und während des Füllens das inertgas aus den Behältern durch das zufließende Füllgut über den gesteuerten Gasweg (21, 24, 28) und eine gedrosselte Gasverbindung (33) in den wenigstens einen Rückgaskanal (29) verdrängt wird, **dadurch gekennzeichnet, dass** der zusätzliche Gaskanal (31) ein Volumen aufweist, welches größer ist als das Volumen der diesen Gaskanal mit dem Gasraum (15.2) des Kessels (15) verbindenden rotorseitigen Gasverbindung (32), und dass der Anteil der beim Füllen in den Rückgaskanal (29) verdrängten Inertgasmenge größer ist als eine beim Füllen aus dem Behälterinnenraum auch in den zusätzlichen Gaskanal (31) verdrängte Inertgasmenge, sodass unter Berücksichtigung eines Gasaustausches zwischen den Füllelementen (5) die dem zusätzlichen Gaskanal (31) beim Vorspannen entnommene Menge an Inertgas größer ist als die beim Füllen unter Gegendruck in diesen zusätzlichen Gaskanal (31) aus den Behältern (2) verdrängte Gasmenge.

2. Verfahren nach Anspruch 1, **dadurch gekennzeichnet, dass** dem Gasraum (15.2) des Kessels (15) zur Aufrechterhaltung des Fülldrucks gesteuert Inertgas zugeführt wird.

3. Verfahren nach Anspruch 1 oder 2, **dadurch gekennzeichnet, dass** das Vorspannen der Behälter (2) ausschließlich aus dem zusätzlichen, als Gassenke dienenden Gaskanal (31) erfolgt.

4. Verfahren nach einem der vorhergehenden Ansprüche, **dadurch gekennzeichnet, dass** beim Füllen der Behälter (2) das inertgas teilweise über jeweils einen gesteuerten Gasweg (21, 24 28) jedes Füllelementes auch in den als Gassenke dienenden zusätzlichen Gaskanal (31) verdrängt wird.

5. Verfahren nach einem der vorhergehenden Ansprüche, **dadurch gekennzeichnet, dass** vor dem Vorspannen jeweils ein Teilvorspannen der Behälter (2) über einen gesteuerten Gasweg (21, 22, 26) des jeweiligen Füllelementes (5) aus dem Rückgaskanal (29) vorausgeht.

6. Verfahren nach einem der vorhergehenden Ansprüche, **dadurch gekennzeichnet, dass** vor dem Vorspannen oder vor dem Teilvorspannen jeweils wenigstens ein Spülen der Behälter (2) über gesteuerte Gaswege (21, 22, 26) der Füllelemente (5) mit Inertgas erfolgt.

7. Verfahren nach Anspruch 6, **dadurch gekennzeichnet, dass** das Spülen der Behälter (2) mit inertgas aus dem Ruckgeskanal (29) erfolgt.

8. Verfahren nach Anspruch 6 oder 7, **dadurch gekennzeichnet, dass** vor und/oder nach dem spülen über gesteuerte Gaswege (21, 23, 27) der Füllelemente (5) eine Evakuierung der in Dichtlage mit dem jeweiligen Füllelement (5) befindlichen Behälter (2) erfolgt.

9. Verfahren nach einem der vorhergehenden Ansprüche, **dadurch gekennzeichnet, dass** als Inertgas CO₂-Gas verwendet wird.

10. Verfahren nach einem der vorhergehenden Ansprüche, **dadurch gekennzeichnet, dass** bei bestimmten Betriebssituationen Rückgas mittels eines gesteuerten Gasweges vom zusätzlichen Kanal 31 zum Rückgaskanal 29 oder von der Verbindungsleitung 32 zum Rückgaskanal 29 leitbar ist.

11. Verfahren nach einem der vorhergehenden Ansprüche, **dadurch gekennzeichnet, dass** vor dem Füllen des Behälters zumindest ein einmaliges Evakuieren oder Spülen des Behälters erfolgt.

12. Füllmaschine umlaufender Bauart zum Füllen von Flaschen oder dergleichen Behälter (2) mit einem flüssigen Füllgut unter Gegendruck, mit einem an einem um eine vertikale Maschinenachse umlaufend antreibbaren Rotor (3) vorgesehenen Kessel (15), dessen Innenraum einen von dem flüssigen Füllgut eingenommenen Flüssigkeitsraum (15.1) und über dem Spiegel des flüssigen Füllgutes einen Gasraum (15.2) für ein unter Druck (Fülldruck) stehendes inertgas bildet, mit mehreren am Umfang des Rotors (3) angeordneten Füllelementen (5) mit jeweils einem mit dem Flüssigkeitsraum (15.1) des Kessels (15) in Verbindung stehenden und eine Abgabeöffnung (17) bildenden Flüssigkeitskanal (13) mit gesteuerten Flüssigkeitsventil (18), mit wenigstens einem für sämtliche Füllelemente (5) oder eine Gruppe von Füllelementen (5) gemeinsamen Rückgaskanal (29) am Rotor (3), mit einem für sämtliche Füllelemente (5) oder eine Gruppe von Füllelementen (5) gemeinsamen zusätzlichen Gaskanal (31) am Rotor (3), sowie mit in den Füllelementen (5) ausgebildeten gesteuerten Gaswegen (21, 22, 26; 21, 23, 27; 21, 24, 28), über die zumindest ein Vorspannen des jeweils zu füllenden und in Dichtlage mit einem Füllelement (5) befindlichen Behälters (2) mit dem den Fülldruck aufweisenden inertgas aus dem zusätzlichen Gaskanal (31) sowie ein Abführen des beim Füllen aus den Behältern (2) verdrängten inertgas zumindest teilweise an den Rückgaskanal (29) möglich Ist, wobei der zusätzlicher Gaskanal (31) über wenigstens eine Gasverbindung (32) mit dem Gasraum (15.2) des Kessels (15) in Verbindung steht und mit den das Vorspannen der Behälter (2) bewirkenden gesteuerten Gaswegen (21, 22, 26; 21, 23, 27; 21, 24, 28) der Füllelemente (5) verbunden ist, **dadurch gekennzeichnet, dass** der zusätzliche Gaskanal (31) als Gassenke ein Volumen aufweist, welches größer Ist als das Volumen der diesen zusätzlichen Gaskanal (31) mit dem Gasraum (15.2) des Kessels (15) verbindenden rotorseitigen Gasverbindung (32), und die Gaswege (21, 22, 26; 21, 23, 27; 21, 24, 28) derart steuerbar sind, dass der Anteil der beim Füllen in den Rückgaskanal (29) verdrängten inertgasmenge größer ist als eine beim Füllen aus dem Behälterinnenraum auch in den zusätzlichen Gaskanal (31) verdrängten inertgasmenge, sodass unter Berücksichtigung eines Gasaustausches zwischen den Füllelementen (5) die dem zusätzlichen Gaskanal (31) beim Vorspannen entnommene Menge an inertgas größer ist als die beim Füllen unter Gegendruck in diesen zusätzlichen Gaskanal (31) aus den Behältern (2) verdrängte Gasmenge.

13. Füllmaschine gemäß Anspruch 12, **dadurch gekennzeichnet, dass** der wenigstens eine zusätzliche Gaskanal (31) ständig mit dem Gasraum (15.2) des Kessels (15) In Verbindung steht.

14. Füllmaschine nach einem der vorhergehenden Ansprüche 12 oder 13, **gekennzeichnet durch** Mittel (16, 16.1) zum gesteuerten Zuführen von inertgas In den Gasraum (15.2) des Kessels (15) zur Aufrechterhaltung des Fülldruckes.

15. Füllmaschine nach einem der vorhergehenden Ansprüche 12 bis 14, **dadurch gekennzeichnet, dass** am Rotor (3) wenigstens ein für sämtliche Füllelemente (5) oder für eine Gruppe von Füllelementen (5) gemeinsamer Vakuumkanal (30) vorgesehen Ist, an den die Füllelemente (5) mit wenigstens einem in den Füllelementen (5) ausgebildeten gesteuerten Gasweg (21, 23, 27) angeschlossen sind.

16. Füllmaschine nach einem der vorhergehenden Ansprüche 12 bis 15, **dadurch gekennzeichnet, dass** sämtlichen in jedem Füllelement (5) ausgebildeten Gaswegen ein Gaskanal (21) gemeinsam ist, der In den Innenraum des In Dichtlage mit dem betreffenden Füllelement (5) befindlichen Behälters mündet.

17. Füllmaschine nach Anspruch 14, **dadurch gekennzeichnet, dass** die Abgabeöffnung (17) jedes Füllelementes (5) ringförmig oder teilringförmig eine behälterseitige Öffnung des für die Gaswege gemeinsamen Gaskanals (21) umschließend ausgebildet ist.

18. Füllmaschine nach einem der vorhergehenden Ansprüche 12 bis 17, **dadurch gekennzeichnet, dass** die Füllelemente (5) füllrohrlose Füllelemente sind.

19. Füllmaschine nach einem der vorhergehenden Ansprüche 12 bis 18, **dadurch gekennzeichnet, dass** eine steuerbare Verbindungsleitung zwischen dem zusätzlichen Kanal (31) und dem Rückgaskanal (29) und/oder der Verbindungsleitung (32) und dem Rückgaskanal (29) vorhanden ist.

20. Füllmaschine nach einem der vorhergehenden Ansprüche 12 bis 19, **dadurch gekennzeichnet, dass** Mittel zum Evakuieren und/oder Spülen der Behälter vorhanden sind.

## Claims

1. Method for filling bottles or similar containers (2) with a liquid product under counterpressure, using a filling machine (1) which comprises on a rotor (3) a plurality of filling elements (5), a boiling vessel (15) which is common to the filling elements (5) and the interior of which forms a fluid space (15.1) filled by the liquid product and a gas space (15.2) above the product for an inert gas under pressure (filling pressure), at least one return gas channel (29) common to all filling elements (5) or a group of filling elements (5), and an additional gas channel (31) common to all filling elements (5) or a group of filling elements (5), which gas channel (31) via at least one rotor-side gas connection (32) is connected to the gas space (15.2) of the boiling vessel (15), wherein before filling, the interior space of the containers (2) is prestressed via a controlled gas path (21, 24, 28) of each filling element (5) with the inert gas under filling pressure from the additional gas channel (31), and during filling the inert gas is displaced from the containers by the inflowing product via the controlled gas path (21, 14, 18) and a choked gas connection (33) into the at least one return gas channel (29), **characterised in that** the additional gas channel (31) has a volume which is greater than the volume of the rotor-side gas connection (32) connecting this gas channel with the gas space (15.2) of the boiling vessel (15), and that the proportion of the inert gas quantity displaced on filling into the return gas channel (29) is greater than an inert gas quantity also displaced on filling from the container interior space into the additional gas channel (31), so that taking into account a gas exchange between the filling elements (5), the quantity of inert gas extracted from the additional gas channel (31) on prestressing is greater than the gas quantity displaced under counterpressure into this additional gas channel from the containers (2) on filling.

2. Method according to claim 1, **characterised in that** inert gas is supplied under control to the gas space (15.2) of the boiling vessel (15) to maintain the filling pressure.

3. Method according to claim 1 or 2, **characterised in that** the container (2) is prestressed exclusively from the additional gas channel (31) serving as a gas sink.

4. Method according to any one of the preceding claims, **characterised in that** on filling the containers (2), the inert gas is also displaced partly via a controlled gas path (21, 24, 28) of each filling element into the additional gas channel (31) serving as a gas sink.

5. Method according to any one of the preceding claims, **characterised in that** prestressing in each case is preceded by a partial prestressing of the containers (2) via a controlled gas path (21, 22, 26) of the respective filling element (5) from the return gas channel (29).

6. Method according to any one of the preceding claims, **characterised in that** before prestressing or partial prestressing, in each case at least one flushing of the containers (2) with inert gas takes place via controlled gas paths (21, 22, 26) of the filling elements (5).

7. Method according to claim 6, **characterised in that** the containers (2) are flushed with inert gas from the return gas channel (29).

8. Method according to claim 6 or 7, **characterised in that** before and/or after flushing via controlled paths (21, 23, 27) of the filling elements (5), an evacuation takes place of the containers (2) in the sealed position with the respective filling element (5).

9. Method according to any one of the preceding claims, **characterised in that** CO₂ gas is used as an inert gas.

10. Method according to any one of the preceding claims, **characterised in that** under certain operating conditions, return gas can be conducted by means of a controlled gas path from the additional channel (31) to the return gas channel (29) or from the connecting line (32) to the return gas channel (29).

11. Method according to any one of the preceding claims, **characterised in that** before filing the container, at least a single evacuation or flushing of the container takes place.

12. Filling machine of circulating design for filling bottles or similar containers (2) with liquid product under counterpressure, with a boiling vessel (15) provided on a rotor (3) that can be driven circulating about a vertical machine axis, the interior of which boiling vessel (15) forms a fluid space (15.1) filled by liquid product and above the level of the liquid product a gas space (15.2) for an inert gas under pressure (filling pressure), with a plurality of filling elements (5) arranged on the periphery of the rotor (3), each with a fluid channel (13) in connection with the fluid space (15.1) of the boiling vessel (15) and forming a discharge opening (17), with controlled fluid valve (18), with at least one return gas channel (29) on the rotor (3) that is common to all filling elements (5) or a group of filling elements (5), with an additional gas channel (31) on the rotor (3) which is common to all filling elements (5) or a group of filling elements (5), and with controlled gas paths (21, 22, 26; 21, 23, 27; 21, 24, 28) which are formed in the filling elements (5) and via which at least one prestressing is possible of the respective container (2) to be filled and in the sealed position with a filling element (5) with the inert gas having the filling pressure from the additional gas channel (31) and a discharge is possible of the inert gas displaced from the containers (2) on filling at least partly to the return gas channel (29), wherein the additional gas channel (31) is connected via at least one gas connection (32) with the gas space (15.2) of the boiling vessel (15) and is connected with the controlled gas paths (21, 22, 26; 21, 23, 27; 21, 24, 28) causing the prestressing of the container (2) of the filling elements (5), **characterised in that** the additional gas channel (31) as a gas sink has a volume which is greater than the volume of the rotor-side gas connection (32) connecting this additional gas channel (31) with the gas space (15.2) of the boiling vessel (15) and the gas paths (21, 22, 26; 21, 23, 27; 21, 24, 28) can be controlled such that the proportion of inert gas quantity displaced on filling into the return gas channel (29) is greater than an inert gas quantity also displaced on filling from the container interior space into the additional gas channel (31), so that taking into account a gas exchange between the filling elements (5), the quantity of inert gas extracted from the additional gas channel (31) on prestressing is greater than the gas quantity displaced on filling under counterpressure into this additional gas channel (31) from the containers (2).

13. Filling machine according to claim 12, **characterised in that** the at least one additional gas channel (31) is permanently connected with the gas space (15.2) of the boiling vessel (15).

14. Filling machine according to any one of the preceding claims 12 or 13, **characterised by** means (16, 16.1) for controlled supply of inert gas to the gas space (15.2) of the boiling vessel (15) to maintain the filling pressure.

15. Filling machine according to any one of the preceding claims 12 to 14, **characterised in that** on the rotor (3) is provided at least one vacuum channel (30) which is common to all filling elements (5) or a group of filling elements (5), and to which are connected the filling elements (5) with at least one controlled gas path (21, 23, 27) formed in the filling elements (5).

16. Filling machine according to any one of the preceding claims 12 to 15, **characterised in that** all gas paths provided in the filling elements (5) have a common gas channel (21) which opens into the interior space of the container in the sealed position with the respective filling element (5).

17. Filling machine according to claim 14, **characterised in that** the discharge gas opening (17) of each filling element (5) is formed annular or partly annular surrounding a container-side opening of the gas channel (21) common to the gas paths.

18. Filling machine according to any one of the preceding claims 12 to 17, **characterised in that** the filling elements (5) are filling elements without filler pipe.

19. Filling machine according to any one of the preceding claims 12 to 18, **characterised in that** a controllable connecting line exists between the additional channel (31) and the return gas channel (29) and/or between the connecting line (32) and the return gas channel (29).

20. Filling machine according to any one of the preceding claims 12 to 19, **characterised in that** means are provided for evacuation and/or flushing of the containers.

## Revendications

1. Procédé servant à remplir des bouteilles ou des récipients (2) similaires avec un matériau de remplissage liquide sous contre-pression, en utilisant une machine de remplissage (1), qui présente sur un rotor (3) plusieurs éléments de remplissage (5), une cuve (15) commune aux éléments de remplissage (5), dont l'espace intérieur forme une chambre de liquide (15.1) occupée par le matériau de remplissage liquide ainsi qu'une chambre de gaz (15.2) se situant au-dessus du matériau de remplissage, pour un gaz inerte se trouvant sous pression (pression de remplissage), au moins un canal de retour de gaz (29) commun à tous les éléments de remplissage (5) ou à respectivement un groupe d'éléments de remplissage (5), ainsi qu'une arrivée de gaz (31) commune à tous les éléments de remplissage (5) ou à un groupe d'éléments de remplissage (5), laquelle arrivée de gaz est raccordée par l'intermédiaire au moins d'une liaison de gaz (32) côté rotor à la chambre de gaz (15.2) de la cuve (15), sachant qu'avant le remplissage, l'espace intérieur des récipients (2) est précontraint respectivement par l'intermédiaire d'une ligne de gaz (21, 24, 28) régulée de chaque élément de remplissage (5) avec le gaz inerte se trouvant sous pression de remplissage en provenance de l'arrivée de gaz (31) supplémentaire et sachant que pendant le remplissage, le gaz inerte est refoulé par l'intermédiaire de la ligne de gaz (21, 24, 26) régulée et d'une liaison de gaz (33) étranglée, en dehors des récipients par le matériau de remplissage affluant, dans le canal de retour de gaz (29) au moins au nombre de un, **caractérisé en ce que** l'arrivée de gaz (31) supplémentaire présente un volume qui est plus grand que le volume de la liaison de gaz (32) côté rotor reliant ladite arrivée de gaz à la chambre de gaz (15.2) de la cuve (15), et **en ce que** la quantité de gaz inerte refoulé dans le canal de retour de gaz (29) lors du remplissage est supérieure à une quantité de gaz inerte refoulé lors du remplissage en dehors de l'espace intérieur des récipients également dans l'arrivée de gaz (31) supplémentaire de sorte qu'en tenant compte d'un échange gazeux entre les éléments de remplissage (5), la quantité de gaz inerte prélevée de l'arrivée de gaz (31) supplémentaire lors de la précontrainte est supérieure à la quantité de gaz refoulé lors du remplissage sous contre-pression en dehors des récipients (2) dans l'arrivée de gaz (31) supplémentaire.

2. Procédé selon la revendication 1, **caractérisé en ce que** du gaz inerte est amené de manière régulée à la chambre de gaz (15.2) de la cuve (15) pour maintenir la pression de remplissage.

3. Procédé selon la revendication 1 ou 2, **caractérisé en ce que** la précontrainte des récipients (2) a lieu exclusivement à partir de l'arrivée de gaz (31) supplémentaire servant à réduire la quantité de gaz.

4. Procédé selon l'une quelconque des revendications précédentes, **caractérisé en ce que** lors du remplissage des récipients (2), le gaz inerte est également refoulé dans l'arrivée de gaz (31) supplémentaire servant à réduire la quantité de gaz en partie par l'intermédiaire respectivement d'une ligne de gaz (21, 24, 28) régulée de chaque élément de remplissage.

5. Procédé selon l'une quelconque des revendications précédentes, **caractérisé en ce qu'**avant la précontrainte, respectivement une précontrainte partielle des récipients (2) est effectuée préalablement à partir du canal de retour de gaz (29) par l'intermédiaire d'une ligne de gaz (21, 22, 26) régulée de chaque élément de remplissage (5).

6. Procédé selon l'une quelconque des revendications précédentes, **caractérisé en ce qu'**avant la précontrainte ou avant la précontrainte partielle, au moins un rinçage des récipients (2) a respectivement lieu par l'intermédiaire des lignes de gaz (21, 22, 26) régulées des éléments de remplissage (5).

7. Procédé selon la revendication 6, **caractérisé en ce que** le rinçage des récipients (2) a lieu avec du gaz inerte en provenance du canal de retour de gaz (29).

8. Procédé selon la revendication 6 ou 7, **caractérisé en ce qu'**avant et/ou après le rinçage par l'intermédiaire de lignes de gaz (21, 23, 27) régulées des éléments de remplissage (5), une évacuation des récipients (2) se trouvant en position d'étanchéité avec l'élément de remplissage (5) respectif a lieu.

9. Procédé selon l'une quelconque des revendications précédentes, **caractérisé en ce qu'**on utilise comme gaz inerte du gaz CO₂.

10. Procédé selon l'une quelconque des revendications précédentes, caractérisé en ce dans certaines situations de fonctionnement, le gaz de retour peut être conduit au moyen d'une ligne de gaz régulée depuis l'arrivée (31) supplémentaire vers le canal de retour de gaz (29) ou depuis la conduite de liaison (32) vers le canal de retour de gaz (29).

11. Procédé selon l'une quelconque des revendications précédentes, **caractérisé en ce qu'**avant le remplissage du récipient, a lieu au moins une évacuation en une seule fois ou un rinçage du récipient.

12. Machine de remplissage de type rotatif servant à remplir des bouteilles ou des récipients (2) similaires avec un matériau de remplissage liquide sous contre-pression, comportant une cuve (15) prévue sur un rotor (3) pouvant être entraîné en rotation autour d'un axe de machine vertical, cuve dont l'espace intérieur forme une chambre de liquide (15.1) occupée par le matériau de remplissage liquide et au-dessus du niveau du matériau de matériau de remplissage liquide, une chambre de gaz (15.2) pour un gaz interne se trouvant sous pression (pression de remplissage), comportant plusieurs éléments de remplissage (5) disposés sur la périphérie du rotor (3) et dotés respectivement d'un canal de liquide (13) se trouvant en liaison avec la chambre de liquide (15.1) de la cuve (15) et formant une ouverture de distribution (17), lequel canal de liquide comporte une soupape de liquide (18) régulée, comportant au moins un canal de retour de gaz (29) commun à tous les éléments de remplissage (5) ou à un groupe d'éléments de remplissage (5) sur le rotor (3), comportant sur le rotor (3) une arrivée de gaz (31) supplémentaire commune à tous les éléments de remplissage (5) ou à un groupe d'éléments de remplissage (5), comportant également des lignes de gaz (21, 22, 26 ; 21, 23, 27 ; 21, 24, 28) régulées réalisées dans les éléments de remplissage (5), lesquelles permettent au moins de précontraindre le récipient (2) se trouvant en position d'étanchéité avec un élément de remplissage (5) et à remplir avec le gaz inerte présentant la pression de remplissage en provenance de l'arrivée de gaz (31) supplémentaire et d'évacuer le gaz inerte refoulé lors du remplissage en dehors des récipients (2) au moins en partie sur le canal de retour de gaz (29), sachant que l'arrivée de gaz (31) supplémentaire se trouve en liaison avec la chambre de gaz (15.2) de la cuve (15) par l'intermédiaire au moins d'une liaison de gaz (32) et est reliée aux lignes de gaz (21, 22, 26 ; 21, 23, 27 ; 21, 24, 28) régulées des éléments de remplissage (5), entraînant la précontrainte des récipients (2), **caractérisée en ce que** l'arrivée de gaz (31) supplémentaire présente un volume pour réduire le gaz, qui est plus grand que le volume de la liaison de gaz (32) côté rotor reliant ladite arrivée de gaz (31) supplémentaire à la chambre de gaz (15.2) de la cuve (15), et **en ce que** les lignes de gaz (21, 22, 26 ; 21, 23, 27 ; 21, 24, 28) peuvent être régulées de telle manière que la proportion de gaz inerte refoulé lors du remplissage dans le canal de retour de gaz (29) est plus grande qu'une quantité de gaz inerte refoulé lors du remplissage en dehors de l'espace intérieur des récipients également dans l'arrivée de gaz (31) supplémentaire de telle sorte qu'en tenant compte d'un échange gazeux entre les éléments de remplissage (5), la quantité en gaz inerte prélevée lors de la précontrainte de l'arrivée de gaz (31) supplémentaire est plus importante que la quantité de gaz refoulée lors du remplissage sous contre-pression en dehors des récipients (2) dans l'arrivée de gaz (31) supplémentaire.

13. Machine de remplissage selon la revendication 12, **caractérisée en ce que** l'arrivée de gaz (31) supplémentaire au moins au nombre de une est constamment en liaison avec la chambre de gaz (15.2) de la cuve (15).

14. Machine de remplissage selon l'une quelconque des revendications précédentes 12 ou 13, **caractérisée par** des moyens (16, 16.1) servant à amener de manière régulée du gaz inerte dans la chambre de gaz (15.2) de la cuve (15) pour maintenir la pression de remplissage.

15. Machine de remplissage selon l'une quelconque des revendications précédentes 12 à 14, **caractérisée en ce qu'**au moins un canal d'évacuation (30) commun à tous les éléments de remplissage (5) ou à un groupe d'éléments de remplissage (5) est prévu sur le rotor (3), auquel sont raccordés les éléments de remplissage (5) par au moins une ligne de gaz (21, 23, 27) régulée réalisée dans les éléments de remplissage (5).

16. Machine de remplissage selon l'une quelconque des revendications précédentes 12 à 15, **caractérisée en ce qu'**une arrivée de gaz (21) est commune à toutes les lignes de gaz réalisées dans chaque élément de remplissage (5), laquelle arrivée de gaz débouche dans l'espace intérieur du récipient se trouvant en position d'étanchéité avec l'élément de remplissage (5) concerné.

17. Machine de remplissage selon la revendication 14, **caractérisée en ce que** l'ouverture de distribution (17) de chaque élément de remplissage (5) est réalisée de manière à présenter une forme annulaire ou une forme partiellement annulaire et de manière à entourer une ouverture côté récipient de l'arrivée de gaz (21) commune aux lignes de gaz.

18. Machine de remplissage selon l'une quelconque des revendications précédentes 12 à 17, **caractérisée en ce que** les éléments de remplissage (5) sont des éléments de remplissage exempts de tube de remplissage.

19. Machine de remplissage selon l'une quelconque des revendications précédentes 12 à 18, **caractérisée en ce qu'**une conduite de liaison pouvant être régulée est présente entre l'arrivée (31) supplémentaire et le canal de retour de gaz (29) et/ou entre la conduite de liaison (32) et le canal de retour de gaz (29).

20. Machine de remplissage selon l'une quelconque des revendications précédentes 12 à 19, **caractérisée en ce que** des moyens servant à évacuer et/ou à rincer les récipients sont présents.
